# EUROPÄISCHE PATENTSCHRIFT

(11) **EP 0 099 542 B1**
(45) Veröffentlichungstag und Bekanntmachung des Hinweises auf die Patenterteilung: **27.05.1987**
(21) Anmeldenummer: 83106821.8
(22) Anmeldetag: 12.07.1983
(51) Int. Cl.: F27D 1/16, C21C 5/44, C21C 5/32

(54) **Ausspritzvorrichtung, insbesondere zum Ausbessern der Zustellung von Schmelzöfen, Giesspfannen o.dgl.**
Spray device, in particular for the lining of smelt furnaces, ladles or the like
Installation de projection, en particulier pour le revêtement, par exemple, des fours de fusion et des poches de coulée

(30) Priorität: 20.07.1982 DE 3227034
(43) Veröffentlichungstag der Anmeldung: 01.02.1984
(73) Patentinhaber: Wolf, Kurt, D-4300 Essen 18/Kettwig (DE)
(72) Erfinder: Wolf, Kurt, D-4300 Essen 18/Kettwig (DE); Eckstein, Friedrich, Prof. Dr.-Ing. habil., D-6101 Fränkisch-Crumbach (DE)
(74) Vertreter: Wolgast, Rudolf, Dipl.-Chem. Dr.

## Beschreibung

Die Erfindung betrifft eine Ausspritzvorrichtung, insbesondere zum Ausbessern der Zustellung von Schmelzöfen, Gießpfannen o. dgl., durch welche die Innenwandung eines im wesentlichen rotationssymmetrischen Hohlraums mit einer an dieser Innenwandung haftenden Masse ausspritzbar ist, enthaltend
a) einen in den Hohlraum durch Hubmittel in Hubrichtung hineinbewegbaren Träger,
b) eine Massespritzvorrichtung, die
   b₁) eine an einem Arm sitzende Spritzdüse aufweist,
   b₂) auf dem Träger drehbar gelagert und
   b₃) durch einen auf dem Träger sitzenden Antriebsmotor um eine zur Hubrichtung parallele Achse verdrehbar ist, und
c) einen Fühler, der auf Ausbrand der Innenwandung anspricht und
d) durch den der Antriebsmotor so steuerbar ist, daß die Drehbewegung der Massespritzvorrichtung bei Ansprechen des Fühlers verzögert wird.

Schmelzöfen, Gießpfannen o. dgl. sind mit einer feuerfesten Auskleidung, der Zustellung, versehen. Diese Auskleidung ist an bestimmten Stellen starker Erosion ausgesetzt. Es ist daher erforderlich, die Auskleidung von Zeit zu Zeit lokal an diesen Stellen auszubessern.

Es ist bekannt, mittels eines Spritzrohres und einer Spritzmaschine körniges, feuerfestes Material, das mit Wasser versetzt und im feuchten Zustand ist, gegen die auszubessernde Stelle der Auskleidung zu spritzen. Das Material haftet dann an der Auskleidung und sintert daran fest.

Durch die DE-OS-28 48 928 ist ein Gerät zum Ausbessern der Zustellung von Schmelzöfen, Gießpfannen o. dgl. bekannt, bei welchem ein Spritzrohr in vertikaler Anordnung an einem Rahmen gehaltert ist, der an seinem oberen Ende einen Kranhaken trägt, während das Spritzrohr von dem Rahmen nach unten ragt. Das Spritzrohr ist an seinem unteren Ende zur Seite abgewinkelt. Es sind fernsteuerbare Mittel zum Verdrehen des Spritzrohres um seine Längsachse und zur Höhenverstellung desselben relativ zu dem Rahmen vorgesehen. Der Rahmen mit dem Spritzrohr wird mit einem Kran von oben in einen auszubessernden Schmelzofen o. dgl. hinabgelassen. Durch Fernsteuerung kann das Spritzrohr auf die verschiedenen auszubessernden Stellen gerichtet und feuerfestes Material auf diese Stellen gespritzt werden. Bei der bekannten Anordnung liegt die Spritzdüse am Ende des Spritzrohres in einem festen Abstand von der Drehachse des Spritzrohres. Bei nicht-zylindrischen Hohlräumen, wenn z. B. die Innenwandung des Hohlraums konisch ist, verändert sich der Abstand der Spritzdüse von der Innenwandung des Hohlraums, so daß der die Innenwandung erreichende Materialstrahl je nach Abstand der Innenwandung von der Spritzdüse mehr oder weniger stark streut. Durch die DE-A-26 26 421 oder FR-A-2 314 531 sind ein Verfahren und eine Vorrichtung zur Ausbesserung beschädigter Teile der Auskleidung von feuerfest ausgekleideten Gefäßen bekannt, bei denen ebenfalls ein Spritzrohr mit einer abgewinkelten Spritzdüse am unteren Ende an einem in das Gefäß hinabgelassenen Rahmen drehbar angeordnet sind. Die Innenwandung des Gefäßes wird durch Mikrowellen abgetastet, so daß Abweichungen von einer Normalform festgestellt werden. Die Spritzdüse wird entsprechend verstellt, so daß die Abweichung durch Aufspritzen von feuerfester Masse korrigiert wird. Auch bei dieser Anordnung ist die Spritzdüse in festem Abstand von der Drehachse, nämlich praktisch auf der Drehachse angeordnet.

Andere Anordnungen zum Ausspritzen von Öfen mit feuerfester Masse sind in der DE-A-2617458 und der DE-A-24 14 503 beschrieben. Auch dort ist die Spritzdüse in festem Abstand von der Drehachse angeordnet.

Der Erfindung liegt die Aufgabe zugrunde, bei einer Ausspritzvorrichtung der eingangs definierten Art zum Ausgleich von Vertiefungen in der Innenwandung des Hohlraums einen definierten Auftrag von Feuerfestmaterial unabhängig von der Form des Hohlraumes oder der Tiefe der auszubessernden Vertiefungen zu gewährleisten.

Erfindungsgemäß wird diese Aufgabe dadurch gelöst, daß
e) die Spritzdüse radial verfahrbar ist und
f) eine Stellvorrichtung zur Verstellung der Spritzdüse vorgesehen ist, durch welche die Spritzdüse stets im wesentlichen in einem vorgegebenen, optimalen Abstand von der Innenwandung gehalten wird.

Dadurch kann die Spritzdüse in festem Abstand von der Fläche gehalten werden, auf welche das Feuerfestmaterial aufgetragen werden soll. , Es erfolgt daher keine abstandsabhängige Streuung des Feuerfestmaterials. Das Verhältnis von Spritzzeit und aufgetragener Schichtdicke bleibt im wesentlichen konstant.

Ausgestaltungen der Erfindung sind Gegenstand der Unteransprüche.

Wie nachstehend noch geschildert wird, läßt sich nach diesem Prinzip eine Ausspritzvorrichtung schaffen, die einerseits vollautomatisch arbeiten kann, andererseits aber sehr robust mit im wesentlichen nur mechanischen Teilen aufgebaut ist, welche die rauhen, heißen und staubigen Umweltbedingungen aushalten, denen eine Ausspritzvorrichtung der vorliegenden Art in der Regel ausgesetzt ist.

Zwei Ausführungsbeispiele der Erfindung sind nachstehend unter Bezugnahme auf die zugehörigen Zeichnungen näher erläutert :
Figur 1 zeigt einen Vertikalschnitt einer Auspritzvorrichtung zum Ausbessern der Zustellung eines Schmelzofens o. dgl. mit feuerfester Masse.
Figur 2 zeigt einen Vertikalschnitt des mittleren Teils der Ausspritzvorrichtung.
Figur 3 ist eine Draufsicht und zeigt die Führung des radial verstellbaren, die Spritzdüse tragenden Arms.
Figur 4 ist eine Endansicht des Arms von rechts in Fig. 3 gesehen.
Figur 5 ist eine schematische Draufsicht des Stellmechanismus für die radiale Verstellung des Arms.
Figur 6 veranschaulicht die mit dem Stellmechanismus von Fig. 5 mögliche radiale Verstellung der Spritzdüse.
Figur 7 zeigt in vergrößertem Maßstab eine Einzelheit « A_{"} von Fig. 2.
Figur 8 veranschaulicht die Vorrichtung zur Rückstellung des Arms in ihre eingezogene Ausgangsstellung.
Figur 9 ist eine schematische Darstellung der verschiedenen Phasen der Stellvorrichtung für die Verstellung des Stellmechanismus von Fig. 5.
Figur 10 zeigt den Fühler zur Abtastung der Innenwandung.
Figur 11 zeigt eine von dem Fühler gesteuerte Bremsanordnung, durch welche eine Verzögerung der Drehbewegung der Massespritzvorrichtung hervorgerufen werden kann.
Figur 12 zeigt den Schneidkopf.
Figur 13 zeigt eine Draufsicht auf den Schneidkopf.
Figur 14 ist eine Seitenansicht, teilweise im Schnitt, einer abgewandelten Ausführungsform der Erfindung.
Figur 15 ist eine Draufsicht dieser Ausführungsform.

Fig. 1 zeigt eine Ausspritzvorrichtung 10, durch welche die Innenwandung 12 eines im wesentlichen rotationssymmetrischen Hohlraums mit einer an dieser Innenwandung haftenden Masse ausspritzbar ist. Bei dem dargestellten Ausführungsbeispiel handelt es sich um die Ausbesserung einer « Zustellung », also einer Auskleidung mit einer feuerfesten Masse, die im Betrieb durch Ausbrand unregelmäßige Vertiefungen 14 erhalten hat.

Die Ausspritzvorrichtung enthält einen in den Hohlraum durch (nicht dargestellte) Hubmittel in Hubrichtung (vertikal in Fig. 1) hineinbewegbaren Träger 16. Mit 18 ist eine Massespritzvorrichtung bezeichnet, die eine an einem Arm 20 sitzende Spritzdüse 22 aufweist, auf dem Träger 16 drehbar gelagert und durch einen auf dem Träger 16 sitzenden Antriebsmotor 24 um eine zur Hubrichtung parallele Achse 26 verdrehbar ist. Die Spritzdüse 22 ist mit dem Arm 20 radial verfahrbar. Es ist eine Stellvorrichtung (Fig. 2 und Fig. 5) zur Verstellung des Arms 20 mit der Spritzdüse 22 vorgesehen, durch welche der Arm nach Maßgabe des normalen Querschnittsprofils des auszuspritzenden Hohlraums radial verstellbar ist.

Am äußeren Ende des Arms 20 sitzt ein Fühler 28 der auf den Abstand der Innenwandung 12 anspricht. Der Antriebsmotor 24 ist von dem Fühler 28 in noch zu beschreibender Weise so steuerbar, daß die Drehbewegung der Massespritzvorrichtung 18 verzögert wird, wenn der Abstand zwischen einem Referenzpunkt des Fühlers und der benachbarten Innenwandung ein vorgegebenes Maß überschreitet.

Weiterehin ist an das äußere Ende des Arms 20 ein rotierender Schneidkopf 30 zum Glätten der Innenwandung 12 und der auf diese aufgespritzten Masse ansetzbar.

Wie aus Fig. 2 und Fig. 5 am besten ersichtlich ist, enthält die Stellvorrichtung eine Kopfplatte 32 mit einer radialen Führung 34 für den Arm 20 und eine dagegen verdrehbar Schablonenplatte 36 mit einer Steuerkurve 38. Durch eine noch zu beschreibende Verdreheinrichtung sind die Kopfplatte 32 und die Schablonenplatte 36 relativ zueinander in Abhängigkeit vom Hub des Trägers verdrehbar. Die Steuerkurve 38 ist durch eine Abtast- und Verstelleinrichtung 40 abtastbar. Der Arm 20 ist dadurch nach Maßgabe der Steuerkurve 38 und des Drehwinkels zwischen Kopfplatte 32 und Schablonenplatte 36 radial verstellbar. Die Schablonenplatte 36 weist als Steuerkurve 38 einen Schlitz auf, dessen Enden unterschiedliche Abstände r1 und r2 von der Drehachse 42 besitzen, um die Kopf- und Schablonenplatte 32 bzw. 36 gegeneinander verdrehbar sind. An dem Arm 20 ist ein Tastglied, vorzugsweise eine Kurvenrolle 44 (Fig. 4), angebracht, welches in den Schlitz eingreift.

Wie am besten aus Fig. 3 ersichtlich ist, hat der Arm 20 einen kreisrunden Querschnitt. Die an der Kopfplatte 32 vorgesehene Führung 34 weist ein unteres Paar von Rollen 46, 48 mit konkav-torischer Mantelfläche auf, auf denen der Arm 20 aufliegt, und eine obere Rolle 50 mit konkav-torischer Mantelfläche, die zwischen den unteren Rollen 46, 48 federnd auf dem Arm 20 aufliegt. Das der Spritzdüse 22 abgewandte Ende des Armes 20 ist auf gegenüberliegenden Seiten mit Abflachungen 52, 54 versehen. Ein sich senkrecht zu dem Arm 20 erstreckender Ansatz 56 greift mit einem gabelförmigen Ende 58 über diese Abflachungen 52, 54 und ist mit dem Arm 20 verbunden. Die Kurvenrolle 44 ist an der Stirnseite dieses Ansatzes 56 angebracht. Die kreisrunde Querschnittform des Armes 20 hat den Vorteil, daß sich Staub nicht leicht auf der Oberfläche des Armes 20 festsetzen kann. Die Geradführung durch die Rollen 46, 48 und 50 ist ebenfalls sehr unempfindlich gegen Verschmutzung. Eine Verdrehung des Armes 20 in der Führung 34 wird durch den Ansatz 56 und die Führung der Kurvenrolle 44 in dem Schlitz der Kurve 38 verhindert. Fig. 6 veranschualicht, wie die Spritzdüse 22 bei der Verdrehung der Schablonenplatte 36 gegenüber der Kopfplatte 32 zwischen den dargestellten beiden. Endstellungen radial verfahrbar ist.

Wie am besten aus Fig. 2 ersichtlich ist, sind die Kopfplatte 32 und die Schablonenplatte 36 auf einem zentralen Zapfen 60 drehbar gelagert. Durch den Zapfen 60 verläuft ein Kanal 62 für die zu verspritzende Masse. Wie in Fig. 1 gezeigt ist, ist an das untere Ende des Kanals 62 ein Schlauch 64 angeschlossen, über den die zu verspritzende Masse zugeführt wird. Die Weiterleitung der zu verspritzenden Masse erfolgt über einen Schlauch 66. Der Schlauch 66 hat genügend Länge, um der radialen Verstellung der Spritzdüse 22 zu folgen. Der Arm 20 ist, wie aus Fig. 5 ersichtlich ist, um diesen stillstehenden Zapfen 60 herum gekröpft, derart, daß die Verstellung der Spritzdüse 22 stets radial zu der Drehachse 42 erfolgt die mit der Drehachse 26 (Fig. 1) der Massespritzvorrichtung 18 zusammenfällt.

Die Relativverdrehung zwischen Kopfplatte 32 und Schablonenplatte 36 erfolgt auf folgende Weise :
Der Antriebsmotor 24 für die Massespritzvorrichtung 18 greift an einem die Kopfplatte 32 tragenden Teil 68 an. Der Teil 68 enthält einen Nabenteil 70, der über Kugellager 72, 74 auf dem stillstehenden Zapfen 60 gelagert ist. Am oberen Ende bildet der Teil 68 einen Stutzen 76 zum Anschluß des Schlauches 66. Am unteren Ende bildet der Teil 68 ein Zahnrad 78, das von dem Motor 24 über ein Ritzel 80 angetrieben wird. Zwischen dem Zapfen 60 und dem dagegen verdrehbaren Teil 68 sind Dichtungen 82, 84 eingepreßt. Der Zapfen 60 und der Teil 68 dienen auf diese Weise als Drehkupplung, über welche die zu verspritzende Masse aus dem stillstehenden Schlauch 64 in den mit der Massespritzvorrichtung 18 sich drehenden Schlauch 66 geleitet wird. Es ist eine Rastvorrichtung 86 vorgesehen, mittels derer die Schablonenplatte 36 in einer Mehrzahl von relativen Winkelstellungen zu der Kopfplatte 32 einrastbar ist, so daß sie bei Verdrehen des Teils 68 mit diesem und der Kopfplatte mitgenommen wird. Mit der Schablonenplatte 36 ist ein Anschlag 88 verbunden. Bei der dargestellten Ausführungsform sitzt die Schablonenplatte an einem Nabenteil 90, der auf dem Teil 68 drehbar gelagert ist. Der Anschlag 88 wird von einem in dem Nabenteil 90 geführten radialen Stift gebildet. Ein feststehend angeordnetes, gesteuertes Anschlagglied 92 ist derart in die Bahn dieses Anschlags 88 bewegbar, daß die Einrastung der Schablonenplatte 36 gelöst wird und die Schablonenplatte 36 gegenüber der weiterdrehenden Kopfplatte zurückbleibt, bis sie in einer durch die Steuerung des Anschlagglieds 92 bestimmten anderen Raststellung wieder einrastet. Das Anschlagglied 92 ist am Anker eines Hubmagneten 94 vorgesehen.

Wie aus Fig. 7 am besten ersichtlich ist, enthält die Rastvorrichtung 86 eine Rastkugel 96 die in einer Axialbohrung 98 des angetriebenen, die Kopfplatte 32 tragenden Teils 68 sitzt und unter dem Einfluß einer Druckfeder 100 steht, welche sich an einem in die Axialbohrung 98 eingeschraubten Widerlagerring 102 abstützt. Die Rastvorrichtung 86 enthält weiterhin einen Kranz von Vertiefungen 104 an einem die Schablonenplatte 36 tragenden Teil. Dieser Teil kann, wie in der rechten Hälfte von Fig. 2 dargestellt ist, der Nabenteil 90 sein, in dessen unterer Stirnfläche die Bohrungen 104 vorgesehen sind. Es kann jedoch auch, wie in der linken Hälfte von Fig. 2 dargestellt ist, an dem Nabenteil 90 ein Flansch 105 gebildet sein, in welchem die Vertiefungen 104 gebildet sind. Dadurch wird der Radius in Bezug auf die Drehachse 26, an welchem die Rastvorrichtung wirksam ist, vergrößert. Die Vertiefungen definieren eine Mehrzahl von relativen Winkelstellungen zwischen Kopfplatte 32 und Schablonenplatte 26. An der Rastkugel 96 ist ein Schaltstift 106 angebracht, durch den bei Lösen der Einrastung und der mit Niederdrücken der Rastkugel 96 ein Schalter 108 betätigbar ist. Durch den Schalter 108 ist ein Zeitglied anstoßbar, über welches nach einer vorgegebenen, gegebenenfalls programmiert veränderbaren Verzögerungszeit das Anschlagglied an der Schablonenplatte im Sinne einer Freigabe des Anschlags ansteuerbar ist.

Es kann auf diese Weise die Schablonenplatte relativ zu der Kopfplatte in mehr oder weniger großen Schritten verdreht werden. Wenn sich der Radius der « Sollfläche » vergrößert, dann wird in Abhängigkeit vom Hub des Trägers 16 und der Massespritzvorrichtung 18 der Magnet 94 erregt, der an dem stillstehenden Träger 16 sitzt. Dadurch kommt das Anschlagglied 92 in die Bahn des Anschlags 88 und verhindert ein Weiterdrehen des Nabenteils 90 mit der Schablonenplatte 36. Hierdurch wird die Rastkugel 96 aus der Vertiefung 104 nach unten herausgedrückt, so daß der Nabenteil 90 mit der Schablonenplatte 36 stehenbleibt und der Teil 68 mit der Kopfplatte 32 weitergedreht wird. Durch das Niederdrücken der Rastkugel 96 wird über den Schaltstift 106 der Schalter 108 betätigt. Der Schalter 108 stößt ein Zeitglied an, welches eine Zeit festlegt, für die der Hubmagnet 94 nach Niederdrücken der Rastkugel 96 noch angezogen bleibt und das Anschlagglied 92 in seiner Wirkstellung in der Bahn des Anschlags 88 hält. Diese Zeit kann kürzer als die Zeit sein, die erforderlich ist um die nächste Vertiefung 104 des Kranzes in den Bereich der Rastkugel 96 zu bringen. In diesem Fall wird der Magnet 94 vor Erreichen der nächsten Vertiefung 104 abgeschaltet und das Anschlagglied 92 zurückgezogen. Die Rastkugel 96 fällt dann in die nächste Vertiefung 104 ein, so daß dann der Nabenteil 90 und die Schablonenplatte 36 wieder mit dem Teil 68 und der Kopfplatte 32 mitgenommen werden. Kopfplatte 32 und Schablonenplatte 36 sind dann um einen Schritt gegeneinander verdreht worden. Der Hubmagnet 94 kann jedoch auch für eine längere Zeit erregt bleiben, so daß eine Verdrehung der Schablonenplatte 36 gegenüber der Kopfplatte 32 um mehrere Schritte erfolgt, bevor die Schablonenplatte 36 freigegeben wird und die Rastvorrichtung 86 wieder einrastet und die Schablonenplatte 36 mit der Kopfplatte 32 mitnimmt.

Auf diese Weise wird die Spritzdüse 22 radial nach außen gefahren. Um die Spritzdüse wieder einzuziehen und beispielsweise die Massespritzvorrichtung wieder durch eine Öffnung, durch die sie in den Hohlraum eingefahren worden war, herauszuziehen, wird die Drehrichtung des Antriebsmotors 24 umgekehrt. Der Anschlag 88 legt sich dann ebenfalls bei erregtem Hubmagneten 94 an das Anschlagglied 92 an, allerdings auf der entgegengesetzten Seite. Dadurch wird die Rastvorrichtung 86 ebenfalls gelöst und nun die Schablonenplatte in entgegengesetzter Richtung gegenüber der sich weiterdrehenden Kopfplatte verdreht. Um sicherzustellen, daß dann, wenn die Kurvenrolle 44 das Ende des Schlitzes 38 erreicht und dadurch die Schablonenplatte über die Kurvenrolle mit der Kopfplatte mitgenommen würde, der Motor nicht über den Anschlag 88 gegen das Anschlagglied 92 arbeitet, ist die in Fig. 8 dargestellte Anordnung vorgesehen. Der Hubmagnet 94 mit dem Anschlagglied 92 ist um eine zur Drehachse 26 der Massespritzvorrichtung 18 parallele Achse 110 schwenkbar gelagert. Er liegt unter dem Einfluß einer Druckfeder 112 an einem Anschlag 114 an. Ein Endschalter 116 ist betätigbar bei Abheben des Hubmagneten 94 von dem besagten Anschlag 114 gegen die Wirkung der Druckfeder 112. Durch den Endschalter 116 sind der Antriebsmotor 24 und der Hubmagnet 94 abschaltbar. Im Normalbetrieb ist die Druckfeder 112 stark genug, um den Hubmagneten 94 an dem Anschlag 114 zu halten, auch wenn der Anschlag 88 an dem Anschlagglied 94 zur Anlage kommt und die Rastvorrichtung 86 ausgelöst wird. Wenn aber die Kurvenrolle 44 bei der Rückwärtsdrehung an das Ende des Schlitzes 38 gelangt und die Schablonenplatte 36 von der Kopfplatte 32 mitgenommen wird, dann wird die Feder 112 überwunden. Der Hubmagnet 94 weicht aus und betätigt den Endschalter 116, der den Antriebsmotor 24 und den Hubmagneten 94 abschaltet.

In Fig. 9 ist schematisch die Funktion der Rastvorrichtung 86 sowie des Hubmagneten 94 mit dem Anschlagglied 92 und dem Anschlag 88 für den Fall dargestellt, daß der auszuspritzende Hohlraum zunächst zylindrisch mit kleinem Durchmesser im Bereich 118 dann konisch mit sich von dem kleineren Durchmesser erweiternden Durchmesser im Bereich 120 und schließlich wieder zylindrisch mit einem größeren Durchmesser im Bereich 122 ist. Das ist im oberen Teil von Fig. 9 dargestellt. Es sind weiterhin die verschiedenen Stellungen dargestellt, welche die Rastkugel 96 mit dem Schaltstift 106 einnimmt. In der ersten Spalte in Fig. 9 ist die Ausgangsstellung dargestellt, die gegeben ist, wenn die Sollfläche des Hohlraums zylindrisch ist, der Radius der Spritzdüse 22 also nicht verändert werden soll. In diesem Falle ist die Rastkugel 96 in ihrer oberen Position. in welcher sie den Teil 68 mit dem Nabenteil 90 und damit die Kopfplatte 32 mit der Schablonenplatte 36 kuppelt. Der Hubmagnet 94 ist nicht erregt und das Anschlagglied 92 zurückgezogen. Der Anschlag 88 kann daher ungehindert an dem Anschlagglied 92 vorbeigehen. In Abhängigkeit vom Hub des Trägers 16 in vertikaler Richtung wird zu Beginn des konischen Abschnitts 120 der Hubmagnet 94 erregt. Das Anschlagglied 92 wird in die Bahn des Anschlags 88 bewegt. Wenn der Anschlag 88 an dem Anschlagglied 92 zur Anlage kommt, wird die Rastkugel 96 mit dem Schaltstift 106 nach unten gedrückt. Die Kupplung zwischen der sich weiterdrehenden Kopfplatte 32 und der durch das Anschlagglied 92 zurückgehaltenen Schablonenplatte 36 wird gelöst. Gleichzeitig wird der Schalter 108 betätigt. Nach einer vorgegebenen Zeit wird der Hubmagnet 94 wieder abgeschaltet und das Anschlagglied 92 dadurch zurückgezogen. Bei Erreichen der nächsten Vertiefung 104, wenn die Rastkugel 96 wieder in die Vertiefung 104 einfällt und die Kupplung zwischen Kopfplatte 32 und Schablonenplatte 36 wieder herstellt, wird die Schablonenplatte nicht mehr über den Anschlag 88 und das Anschlagglied 92 zurückgehalten. Kopfplatte und Schablonenplatte drehen sich dann in der neuen relativen Winkelstellung wieder gemeinsam. Die Zeitverzögerung zwischen der Betätigung des Schalters 108 und der Wiederabschaltung des Hubmagneten 94 und damit die Anzahl der zwischen Auskuppeln und Wiedermitnehmen liegenden Winkelinkremente hängt von der Steigung des Kegels im Bereich 120 ab und wird über ein geeignetes Programm eingegeben. Dieser Vorgang wiederholt sich dann, wie in der vorletzten Spalte in Fig. 9 angedeutet ist. Der Magnet 94 wird wieder erregt und das Anschlagglied 92 in die Bahn des Anschlags 88 gebracht, so daß der Anschlag 88 nach einer Umdrehung wieder an dem Anschlagglied 92 zur Anlage kommt. Auf diese Weise wird der Radius der Spritzdüse kontinuierlich vergrößert, je weiter die Massespritzvorrichtung 18 nach rechts in Fig. 9 in den Hohlraum hineinbewegt wird, und zwar entsprechend der konischen Erweiterung des Hohlraums im Bereich 120. Wenn der wieder zylindrische Bereich 122 erreicht ist, bleibt der Magnet 94, wie in der letzten Spalte von Fig. 9 angedeutet, abgeschaltet, so daß die Massespritzvorrichtung 18 wieder mit konstantem, allerdings vergrößertem Radius arbeitet.

Der Fühler 28 enthält einen an dem Arm 20 festen Teil 120 und ein relativ dazu gegen die Wirkung einer Feder 122 bewegliches Tastglied 124. Durch die Bewegung des Tastglieds 124 relativ zu dem an dem Arm festen Teil 120 ist eine Bremse (Fig. 11) steuerbar, welche den die Kopfplatte 32 tragenden Teil abbremst. Ein auf diese Leistungsaufnahme des Antriebsmotors 24 ansprechender Sensor bewirkt ein Stillsitzen des Antriebsmotors 24 für eine vorgegebene Zeit. wenn die Leistungsaufnahme des Antriebsmotors 24 eine vorgegebene Leistungsaufnahme überschreitet. Wenn somit der Fühler 28 sich aus seiner Mittelstellung, die der Sollfläche des Hohlraums entspricht, nach links in Fig. 10 bewegt. weil in der Innenwandung 12 eine Vertiefung 14 gebildet ist, wie in Fig. 1 dargestellt ist, dann wird der umlaufende, die Kopfplatte 32 tragende Teil abgebremst. Durch dieses Abbremsen steigt die Leistungsaufnahme des Motors 24, also bei einem Elektromotor beispielsweise die Stromaufnahme. Ein (nicht dargestellter) Sensor spricht auf dieses Ansteigen an und setzt den Antriebsmotor 24 für eine vorgegebene Zeit still. Dadurch dreht sich der Arm 20 mit der Spritzdüse 22 nicht weiter, und es wird eine größere Menge der aufzuspritzenden Masse aufgetragen, welche die Vertiefung 14 ausfüllen soll.

Wie aus Fig. 11 ersichtlich ist, ist die Bremse eine mit der Massespritzvorrichtung 18 umlaufende Backenbremse mit zwei scherenartig miteinander verbundenen, bogenförmigen Bremsarmen 126 und 128, die an ihren Enden die Bremsbacken tragen, von denen in Fig. 11 nur die eine Bremsbacke 130 dargestellt ist. Die bogenförmigen Bremsarme 126 und 128 greifen um eine feststehende Trommel 132 (Fig. 1 und Fig. 2), an welcher die Bremsbacken 130 beim Anziehen der Bremse zur Anlage kommen. Die Bewegung des Tastglieds 124 relativ zu dem an dem Arm festen Teil 120 ist über einen Stellzug 134 (Bowdenzug) auf zwei an den bogenförmigen Armen 126, 128 sitzende Hebel 136 bzw. 138 übertragbar, derart, daß bei Auswertsbewegung des Tastglieds 124 über eine Sollstellung hinaus die Bremse angezogen wird. Der an dem Arm 20 feste Teil 120 des Fühlers 28 ist ein topfförmiger Teil. Das Tastglied weist einen beweglichen topfförmigen Teil 140 auf, der sicht mit seinem offenen Ende in den topfförmigen festen Teil 120 erstreckt und in diesem gleitbeweglich geführt ist, sowie die Schraubenfeder ausgebildete Feder. 122, die innerhalb der beiden topfförmigen Teile angeo.rdnet ist, und einen an der Stirnfläche des beweglichen topfförmigen Teils 140 angebrachten Tastkörper 142 z. B. in Form einer Rolle. Der bewegliche topfförmige Teil 140 weist einen Längsschlitz 144 auf. An dem festen Teil 120 des Fühlers 28 sitzt ein Stift 146, der in den Längsschlitz 144 ragt und eine relative Verdrehung der Teile 120 und 140 verhindert. Der an dem Arm 20 feste Teil 120 weist eine Hülse 148 auf, die an einem Ende mit einem Außengewinde 150 versehen ist und eine Mutter 152, die auf dem Außengewinde 150 aufgeschraubt ist und an welche eine den Boden des topfförmigen Teils 120 bildende Stirnplatte 154 angeschweißt ist. Mit dem Tastglied 124 ist eine zentrale Stange 156 verbunden, die sich durch den festen Teil 120 und die Stirnplatte 154 erstreckt. Die Stange 156 ist mit der Seele 158 und die Stirnplatte 154 mit dem Mantel 160 des Stellzugs verbunden.

Der Schneidkopf 30 wird auf folgende Weise angetrieben :
Ein stillstehender, zylindrischer Gehäuseteil 132 des Trägers 16, gegenüber welchem die Massespritzvorrichtung 18 durch den Antriebsmotor 24 verdrehbar ist, trägt auf seinem Umfang eine Verzahnung 162. An der Massespritzvorrichtung 18 ist eine Welle 164 gelagert, auf der ein gezahntes Rad 166 sitzt. Das gezahnte Rad 166 ist mit der Verzahnung 162 an dem stillstehenden Gehäuseteil 132 in Eingriff. Die Welle 164 ist über ein biegsame Welle 168 mit dem Schneidkopf 30 gekuppelt. Zur Vereinfachung der Fertigung ist die Verzahnung 162 von einer um den zylindrischen Gehäuseteil 132 herumgespannten Kette gebildet. Das gezahnte Rad 166 ist dementsprechend ein Kettenrad. Auf diese Weise wird die Drehbewegung des Schneidkopfes 30 von der Drehbewegung der Massespritzvorrichtung 18 abgeleitet. Der Antriebsmotor 24 treibt so gleichzeitig den Schneidkopf 30.
Wie aus Fig. 12 und 13 ersichtlich ist, weist der Schneidkopf eine in einer Einspannhülse 170 über eine übliche gedichtete Axial- und Radiallagerung gelagerte Welle 172 auf, die an ihrem Ende einen Längsschlitz 174 aufweist. In einer Querbohrung 176 der Welle sitzt ein Querstift 178. Der Querstift 178 weist an seinen Enden Längsschlitze 180, 182 auf. Ein bogenförmiges Messer 184 ist mit seinen Ende 186, 188 in den Längsschlitzen 180 bzw. 182 des Querstifts 178 gehalten und in der Mitte in dem Längsschlitz 174 der Welle 172 geführt. Auf dem Querstift 178 sind beiderseits der Welle 172 zwischen dieser und den Enden 186 bzw. 188 des Messers 184 Abstandsbuchsen 190 bzw. 192 vorgesehen.

Fig. 14 und Fig. 15 zeigen eine Ausführungsform, bei welcher eine zylindrische Innenwandung 200 mit durch Ausbrand hervorgerufenen unregelmäßigen Vertiefungen 202 ausgekleidet wird. Bei dieser Anwendung ist der Radius der Innenwand 200 konstant. Es wird jedoch dafür gesorgt, daß die Spritzdüse, die hier mit 204 bezeichnet ist, auch bei tief ausgebrannten Vertiefungen stets im wesentlichen den gleichen Abstand von der anzuspritzenden Oberfläche besitzt. Auf diese Weise wird eine optimale Haltung des Spritzguts auf der Oberfläche gewährleistet. Ist nämlich die Spritzdüse zu nahe an der Oberfläche, dann wird der Spritzgutstrahl zu hart. Das Spritzgut springt von der Oberfläche ab oder schon aufgetragenes Spritzgut wird wieder gelöst. Ist die Spritzdüse von der Oberfläche zu weit entfernt, wird das Spritzgut nicht hinreichend fest gegen die Oberfläche geschleudert und haftet nicht an dieser sondern fällt herunter. Bei Auftreten einer Vertiefung 202, was durch einen Fühler 206 festgestellt wird, wird die Drehgeschwindigkeit der Massespritzvorrichtung 208 verringert.

Die Ausspritzvorrichtung zum Ausspritzen der Innenwandung 200 eines Hohlraums 210 enthält auch bei der Ausführungsform nach Fig. 14 und 15 einen in den Hohlraum 210 durch Hubmittel hineinbewegbaren Träger 212 sowie die Massespritzvorrichtung 208 mit der Spritzdüse 204. Die Massespritzvorrichtung 208 ist über Lager 214 in noch zu beschreibender Weise auf dem Träger 212 drehbar gelagert. Die Massespritzvorrichtung 208 ist durch einen auf dem Träger 212 sitzenden Antriebsmotor 216 um eine zur Hubrichtung parallele, d. h. vertikale, Achse 217 verdrehbar. Es ist der Fühler 206 vorgesehen, der auf Ausbrand der Innenwandung 200 anspricht. Der Antrieb durch den Antriebsmotor 216 ist auch bei der Ausführung nach Fig. 14 und 15 so steuerbar, daß die Drehbewegung der Massespritzvorrichtung 208 bei Ansprechen des Fühlers 206 verzögert wird.

Wie schon erwähnt, ist die Spritzdüse 204 radial verfahrbar. Es ist eine Stellvorrichtung 218 zur Verstellung der Spritzdüse 204 vorgesehen. durch welche die Spritzdüse 204 stets im wesentlichen in einem vorgegebenen, optimalen Abstand von der Innenwandung 200 gehalten wird.

Bei der Ausführungsform nach Fig. 14 und 15 enthält der Fühler 206 einen Taster 220, der durch eine Feder 222 federnd nach außen gedrückt wird, und einen (nicht dargestellten) auf die Bewegung des Tasters 220 ansprechenden, elektrischen Signalgeber. Der Antriebsmotor 216 ist von den Signalen des Signalgebers gesteuert. Wegmessende Signalgeber sind in vielfacher Form bekannt. Es ist auch dem Fachmann geläufig, wie ein Stellmotor in Abhängigkeit von dem Signal des Signalgebers so gesteuert werden kann, daß die Drehbewegung in Abhängigkeit von Signalen des Signalgebers verzögert wird. Das ist daher hier nicht im einzelnen dargestellt und beschrieben.

Die Spritzdüse 204 sitzt an einem radial verfahrbaren Arm 224 (Fig. 15). Der Arm 224 weist ein Paar von zueinander parallelen Stangen 226, 228 auf. Die Stangen 226, 228 sind durch eine Traverse 230 an dem äußeren Ende des Armes 224 verbunden. Die Stangen 226, 228 sind zwischen vier Paaren von Führungsrollen 232 im wesentlichen radial beweglich geführt. Die Stellvorrichtung 218 weist einen von den Signalen des Signalgebers des Fühlers 206 gesteuerten, elektrischen Stellzylinder 234 auf. Der Stellzylinder 232 erstreckt sich parallel zu den Stangen 226, 228 und greift an der Traverse 230 an. Zwischen den Stangen 226 und 228 ist ein senkrecht zu diesen nach oben ragender Halter 236 angebracht. Der Halter 236 hält die Spritzdüse 206. Die Spritzdüse 206 sitzt am Ende eines flexiblen Schlauches 238. Der Schlauch 238 ist über eine zu der Drehachse 217 der Massespritzvorrichtung koaxiale Drehkupplung 240 mit einer stillstehenden Druckluft- und Massezufuhrleitung 242 verbunden.

Wie aus Fig. 14 ersichtlich ist, enthält die Druckluft- und Massezufuhrleitung 242 ein gerades Rohrstück, das sich durch eine an der Oberseite des Trägers 212 angebrachte Buchse 244 erstreckt. Auf dieser Buchse ist ein hutförmiger Teil 246 über die Lager 214 gelagert. Der hutförmige Teil 246 trägt einen Tisch 249, auf welchem die vorstehend beschriebenen Teile der Massespritzvorrichtung angeordnet sind. Der Rand des hutförmigen Teils 246 ist mit einer Verzahnung versehen. Diese Verzahnung ist in Eingriff mit einem Ritzel 248, das auf der Welle des Antriebsmotor 216 steht.

Es ist weiterhin ein rotierender Schneidkopf 250 zum Glätten der Innenwandung 200 und der auf diese aufgespritzten Masse vorgesehen. Dieser rotierende Schneidkopf 250 ist bei der Ausführungsform nach Fig. 14 und 15 von einem Pneumatikmotor 252 antreibbar. Der besagte flexible Schlauch 238 ist wahlweise mit der Spritzdüse 204 oder dem Pneumatikmotor verbindbar, wie in Fig. 14 durch die gestrichelte Linie 254 angedeutet ist. Im letzteren Fall ist über die Masszufuhrleitung 242 und die Drehkupplung 240 reine Druckluft auf den Schlauch 238 aufschaltbar.

Die beschriebene Anordnung arbeitet wie folgt :
Solange die Innenwandung 200 im wesentlichen zylindrisch bleibt, nimmt der Taster 220 seine « SolIsteIlung ein. Der von dem Taster 220 gesteuerte Signalgeber steuert den Stellzylinder 234 ebenfalls in seine Sollstellung, in welcher die Spritzdüse 204 einen optimalen Abstand von der Innenwandung 200 hat, wie oben erläutert wurde. Der Signalgeber steuert gleichzeitig den Antriebsmotor 216 so, daß sich die Massespritzvorrichtung 208 mit einer vorgegebenen relativ hohen Geschwindigkeit dreht. Der Träger 212 wird dabei langsam aufwärtsbewegt.

Wenn der Taster 220 die Vertiefung 202 erfaßt. dann wird einmal über den Stellzylinder 234 der Arm 224 auswärtsbewegt und dadurch die Spritzdüse 204 vorbewegt. Sie nimmt damit wieder ihre optimale Lage zu der anzuspritzenden Innenwandung ein, die jetzt von dem Grund der Vertiefung 202 gebildet ist. Gleichzeitig wird für eine bestimmte Zeit die Geschwindigkeit des Antriebsmotors 216 herabgesetzt, so daß pro überstrichenen Winkel mehr Masse auf die Innenwandung 200 aufgespritzt wird als vorher und dadurch die Vertiefung 202 ausgefüllt wird.

An einem Stellknopf 254 kann der Zusammenhang zwischen Signal des Signalgebers und Änderung der Drehzahl des Antriebsmotors 216 oder des Ritzels 248 den jeweiligen Bedürfnissen entsprechend verändert werden.

## Patentansprüche

1. Ausspritzvorrichtung insbesondere zum Ausbessern der Zustellung von Schmelzöfen, Gießpfannen o. dgl., durch welche die Innenwandung (12) eines im wesentlichen rotationssymmetrischen Hohlraums mit einer an dieser Innenwandung (12) haftenden Masse ausspritzbar ist, enthaltend
a) einen in den Hohlraum durch Hubmittel in Hubrichtung hineinbewegbaren Träger (16),
b) eine Massespritzvorrichtung (18), die
b₁) eine Spritzdüse (22) aufweist,
b₂) auf dem Träger (16) drehbar gelagert und
b₃) durch einen auf dem Träger (16) sitzenden Antriebsmotor (24) um eine zur Hubrichtung parallele Achse (26) verdrehbar ist,
c) einen Fühler (28), der auf Ausbrand der Innenwandung (12) anspricht und
d) durch den Antriebsmotor (24) so steuerbar ist, daß die Drehbewegung der Massespritzvorrichtung (18) bei Ansprechen des Fühlers (28) verzögert wird,
dadurch gekennzeichnet, daß
e) die Spritzdüse (22) radial verfahrbar ist und
f) eine Stellvorrichtung zur Verstellung der Spritzdüse (22) vorgesehen ist, durch welche die Spritzdüse (22) stets im wesentlichen in einem vorgegebenen, optimalen Abstand von der Innenwandung (12) gehalten wird.

2. Ausspritzvorrichtung nach Anspruch 1, dadurch gekennzeichnet, daß
a) die Spritzdüse (22) an einem radial verfahrbaren Arm (20) sitzt,
b) der Arm (20) durch die Stellvorrichtung nach Maßgabe des Querschnittsprofils des auszuspritzenden Hohlraums radial verstellbar ist und
c) der auf Ausbrand der Innenwandung (12) ansprechende Fühler (28) an dem äußeren Ende des Arms (20) sitzt und auf den Abstand der Innenwandung (12) von dem Fühler (28) anspricht.

3. Ausspritzvorrichtung nach Anspruch 1, dadurch gekennzeichnet, daß ein rotierender Schneidkopf (30) zum Glätten der Innenwandung (12) und der auf diese aufgespritzten Masse vorgesehen ist.

4. Ausspritzvorrichtung nach Anspruch 2 oder 3, dadurch gekennzeichnet, daß die Stellvorrichtung
a) eine Kopfplatte (32) mit einer radialen Führung (34) für den Arm (20) enthält sowie
b) eine dagegen verdrehbare Schablonenplatte (36) mit einer Steuerkurve (38),
c) eine Verdreheinrichtung, durch welche die Kopfpiatte (32) und die Schablonenplatte (36) relativ zueinander in Abhängigkeit vom Hub des Trägers (16) verdrehbar sind, und
d) eine Abtast- und Verstelleinrichtung (40), durch welche die Steuerkurve (38) abtastbar und der Arm (20) nach Maßgabe der Steuerkurve (38) und des Drehwinkels zwischen Kopfplatte (32) und Schablonenplatte (36) radial verstellbar ist.

5. Ausspritzvorrichtung nach Anspruch 4, dadurch gekennzeichnet, daß
a) die Schablonenplatte (36) als Steuerkurve (38) einen Schlitz aufweist, dessen Enden unterschiedliche Abstände (rᵢ, r₂) von der Drehachse (42) besitzen, um die Kopf- und Schablonenplatte (32 bzw. 36) gegeneinander verdrehbar sind, und
b) an dem Arm (20) ein Tastglied, vorzugsweise eine Kurvenrolle (44) angebracht ist, welches in den Schlitz eingreift.

6. Ausspritzvorrichtung nach Anspruch 4 oder 5, dadurch gekennzeichnet, daß
a) der Arm (20) eine Stange von kreisrundem Querschnitt ist, und
b) die an der Kopfplatte (32) vorgesehene Führung (34)
b₁) ein unteres Paar von Rollen (46, 48) mit konkav-torischer Mantelfläche aufweist, auf denen die Stange aufliegt, und
b₂) eine obere Rolle (50) mit konkav-torischer Mantelfläche, die zwischen den unteren Rollen (46, 48) federnd auf der Stange aufliegt,
c) das der Spritzdüse (22) abgewandte Ende der Stange auf gegenüberliegenden Seiten mit Abflachungen (52, 54) versehen ist,
d) ein sich senkrecht zu dem Arm (20) erstreckender Ansatz (56) mit einem gabelförmigen Ende (58) über diese Abflachungen (52, 54) greift und mit der Stange verbunden ist und
e) die Kurvenrolle (44) an der Stirnseite dieses Ansatzes (56) angebracht ist.

7. Ausspritzvorrichtung nach einem der Ansprüche 4 bis 6, dadurch gekennzeichnet, daß
a) die Kopfplatte (32) und die Schablonenplatte (36) auf einem zentralen Zapfen (60) drehbar gelagert sind, durch den ein Kanal (62) für die zu verspritzende Masse verläuft und
b) der Arm (20) um diesen Zapfen (60) herum gekröpft ist.

8. Ausspritzvorrichtung nach einem der Ansprüche 4 bis 7, dadurch gekennzeichnet, daß
a) der Antriebsmotor (24) an einem die Kopfplatte (32) tragenden Teil (68) angreift,
b) eine Rastvorrichtung (86) vorgesehen ist, mittels derer die Schablonenplatte (36) in einer Mehrzahl von relativen Winkelstellungen zu der Kopfplatte (32) einrastbar ist, so daß sie bei Verdrehen des Teils (64) mit diesem und der Kopfplatte (32) mitgenommen wird,
c) mit der Schablonenplatte (36) ein Anschlag (88) verbunden ist und
d) ein feststehend angeordnetes, gesteuertes Anschlagglied (92) derart in die Bahn dieses Anschlags (88) bewegbar ist, daß die Einrastung der Schablonenplatte (36) gelöst wird und die Schablonenplatte (36) gegenüber der weiterdrehenden Kopfplatte (32) zurückbleibt, bis sie in einer durch die Stellung des Anschlagglieds (92) bestimmten anderen Raststellung wieder einrastet.

9. Ausspritzvorrichtung nach Anspruch 8, dadurch gekennzeichnet, daß
a) die Rastvorrichtung (86)
a₁) eine Rastkugel (96) enthält, die in einer Axialbohrung (98) des angetriebenen, die Kopfplatte (32) tragenden Teils (68) sitzt und unter dem Einfluß einer Druckfeder (100) steht, sowie
a₂) einen Kranz von Vertiefungen (104) in einem die Schablonenplatte (36) tragenden Teil (90, 105), in denen die Rastkugel (96) einrastbar ist,
b) an der Rastkugel (96) ein Schaltstift (106) angebracht ist, durch den bei Lösen der Einrastung und damit Niederdrücken der Rastkugel (96) ein Schalter (108) betätigt ist, und
c) durch den Schalter (108) ein Zeitglied anstoßbar ist, über welches nach einer vorgegebenen, ggf. programmiert veränderbaren Verzögerungszeit das Anschlagglied (92) an der Schablonenplatte (36) im Sinne einer Freigabe des Anschlags (88) ansteuerbar ist.
d) ein Hubmagnet (94), an dessen Anker das Anschlagglied (92) vorgesehen ist, mit dem Anschlagglied (92) um eine zur Drehachse (26) den Massespritzvorrichtung (18) parallele Achse (110) schwenkbar gelagert ist und unter dem Einfluß einer Druckfeder (112) an einem Anschlag (114) anliegt und
e) ein Endschalter (116) vorgesehen ist, der betätigbar ist bei Abheben des Hubmagneten (94) von dem besagten Anschlag (114) gegen die Wirkung der Druckfeder (112) und durch den der Antriebsmotor (24) und der Hubmagnet (94) abschaltbar sind.

10. Ausspritzvorrichtung nach Anspruch 2, dadurch gekennzeichnet, daß
a) der Fühler (28) einen an dem Arm (20) festen Teil (120) und ein relativ dazu gegen die Wirkung einer Feder (122) bewegliches Tastglied (124) enthält,
b) daß durch die Bewegung des Tastglieds (124) relativ zu dem an dem Arm (20) festen Teil (120) eine Bremse (Fig. 11) steuerbar ist, welche den die Kopfplatte (32) tragenden Teil abbremst.
c) daß ein auf die Leistungsaufnahme des Antriebsmotors (24) ansprechender Sensor vorgesehen ist, durch den der Antriebsmotor (24) bei Überschreiten einer vorgegebenen Leistungsaufnahme für eine vorgegebene Zeit stillsetzbar ist.

11. Ausspritzvorrichtung nach Anspruch 10, dadurch gekennzeichnet, daß
a) die Bremse eine mit der Massespritzvorrichtung (18) umlaufende Backenbremse mit zwei scherenartig miteinander verbundenen, bogenförmigen Bremsarmen (126. 128) ist, die an ihren Enden Bremsbacken (130) tragen und die um eine feststehende Trommel (132) greifen, an welcher die Bremsbacken (130) beim Anziehen der Bremse zur Anlage kommen,
b) die Bewegung des Tastglieds (124) relativ zu dem an dem Arm (20) festen Teil (120) über einen Stellzug (134) (Bowdenzug) auf zwei an den bogenförmigen Armen (126, 128) sitzende Hebel (136, 138) übertragbar ist, derart, daß bei Auswärtsbewegung des Tastglieds (124) über eine Sollstellung hinaus die Bremse angezogen wird.
c) der an dem Arm (20) feste Teil (120) des Fühlers (28) ein topfförmiger Teil ist,
d) das Tastglied (124) einen beweglichen topfförmigen Teil (140) aufweist, der sich mit seinem offenen Ende in den topfförmigen festen Teil (120) erstreckt und in diesem gleitbeweglich geführt ist, sowie eine Schraubenfeder (122) die innerhalb der beiden topfförmigen Teile (120, 140) angeordnet ist, und einen an der Stirnfläche des beweglichen Teils (140) angebrachten Tastkörper (142),
e) der bewegliche topfförmige Teil (140) einen Längsschlitz (144) aufweist und
f) an dem festen Teil (120) des Fühlers (28) ein Stift (146) sitzt, der in den Längsschlitz (144) ragt und eine relative Verdrehung der Teile (120, 140) verhindert.

12. Ausspritzvorrichtung nach Anspruch 11, dadurch gekennzeichnet, daß
a) der an dem Arm (20) feste Teil (120) eine Hülse (148) aufweist, die an einem Ende mit einem Außengewinde (150) versehen ist, und
b) eine Mutter (152), die auf das Außengewinde (150) aufgeschraubt ist und an welche eine den Boden des topfförmigen Teils (120) bildende Stirnplatte (154) angeschweißt ist.
c) mit dem Tastglied (124) eine zentrale Stange (156) verbunden ist, die sich durch den festen Teil (120) und die Stirnplatte (154) erstreckt und
d) die Stange (156) mit der Seele (158) und die Stirnplatte (154) mit dem Mantel (160) des Stellzugs (134) verbunden ist.

13. Ausspritzvorrichtung nach Anspruch 3, dadurch gekennzeichnet, daß
a) ein stillstehender, zylindrischer Gehäuseteil (Trommel 132) des Trägers, gegenüber welchem die Massespritzvorrichtung (18) durch den Antriebsmotor (24) verdrehbar ist, auf seinem Umfang eine Verzahnung (162) trägt.
b) an der Massespritzvorrichtung (18) eine Welle (164) gelagert ist, auf der ein gezahntes Rad (166) sitzt, das mit der Verzahnung (162) an dem stillstehenden Gehäuseteil (132) in Eingriff ist, und
c) die Welle (164) über eine biegsame Welle (168) mit dem Messerkopf (30) gekuppelt ist.

14. Ausspritzvorrichtung nach Anspruch 13. dadurch gekennzeichnet, daß der Schneidkopf (30)
a) eine in einer Einspannhülse (170) drehbar gelagerte Welle (172) aufweist, die an ihrem Ende einen Längsschlitz (174) aufweist, sowie
b) einen Querstift (178) der in einer Querbohrung (176) der Welle (172) sitzt und an seinen Enden Längsschlitze (180, 182) aufweist, und
c) ein bogenförmiges, sich über mehr als einen Halbkreis erstreckendes Messer (184), das mit seinen Enden (186, 188) in den Längsschlitzen (180, 182) des Querstifts (178) gehalten ist und in der Mitte in dem Längsschlitz (174) der Welle (172) geführt ist.

15. Ausspritzvorrichtung nach Anspruch 1, dadurch gekennzeichnet, daß
a) der Fühler (206) einen federnd nach außen gedrückten Taster (220) und einen auf die Bewegung des Tasters ansprechenden elektrischen Signalgeber enthält und
b) der Antriebsmotor (216) von den Signalen des Signalgebers gesteuert ist.

16. Ausspritzvorrichtung nach den Ansprüchen 1 und 15, dadurch gekennzeichnet, daß
a) die Spritzdüse (204) an einem radial verfahrbaren Arm (224) sitzt, welcher ein Paar zueinander paralleler Stangen (226, 228) aufweist, die durch eine Traverse (230) an dem äußeren Ende des Armes (224) verbunden und zwischen Führungsrollen (232) im wesentlichen radialbeweglich geführt sind,
b) die Stellvorrichtung (218) einen von den Signalen des Signalgebers gesteuerten elektrischen Stellzylinder (234) aufweist, der sich parallel zu den Stangen (226, 228) erstreckt und an der Traverse (230) angreift, und
c) zwischen den Stangen (226, 228) ein senkrecht zu diesen nach oben ragender Halter (236) angebracht ist, welcher die am Ende eines flexiblen Schlauches (238) sitzende Spritzdüse (206) hält, welcher über eine zur Drehachse (217) der Massespritzvorrichtung (208) koaxiale Drehkupplung (240) mit einer stillstehenden Druckluft-und Massezufuhrleitung (242) in Verbindung steht.

17. Ausspritzvorrichtung nach den Ansprüchen 3 und 16, dadurch gekennzeichnet, daß
a) der rotierende Schneidkopf (250) von einem Pneumatikmotor (252) antreibbar ist und
b) der besagte flexible Schlauch (238) wahlweise mit der Spritzdüse (204) oder dem Pneumatikmotor (252) verbindbar ist, wobei im letzteren Fall über die Massezufuhrleitung (242) und die Drehkupplung (240) reine Druckluft auf den Schlauch (238) aufschaltbar ist.

## Claims

1. Spray-filling device particularly for repairing the lining of melting furnaces, foundry ladles or the like, which device is adapted to spray-fill the inner wall (12) of a cavity substantially presenting rotation symmetry with a material adhering on this inner wall, comprising
a) a carrier (16) movable into the cavity by displacement means in the direction of the displacement,
b) a material spraying device (18), which
b,) has a spray nozzle (22),
b₂) is rotatably mounted on the carrier (16),
b₃) is rotatable about an axis (26) parallel to the direction of the displacement through a driving motor (24) located on the carrier (16),
c) a sensor (28), which responds to the burn-out of the inner wall (12) and
d) which is controlable by the driving motor (24) such, that the rotary movement of the material spraying device (18) is retarded when the sensor (28) responds,
characterized in that
e) the spray nozzle (22) is radially movable and
f) an actuating device is provided for adjusting the spray nozzle (22) to hold the spray nozzle (22) always substantially at a predetermined optimal distance from the inner wall (12).

2. Spray-filling device as set forth in claim 1, characterized in that
a) the spray nozzle (22) is provided on a radially movable arm (20),
b) the arm (20) is radially adjustable by the actuating device according to the cross-sectional profile of the cavity to be spray-filled, and
c) the sensor (28) responding to burn-out of the inner wall (12) is located on the outer end of the arm (20) and responds to the distance of the inner wall (12) from the sensor (28).

3. Spray-filling device as set forth in claim 1, characterized in that a rotating cutting head (30) is provided for smoothing the inner wall (12) and the material sprayed on it.

4. Spray-filling device as set forth in claim 2 or 3, characterized in that the actuating device comprises
a) a head plate (32) having a radial guide (34) for the arm (20),
b) a template (36) rotatable relative thereto and having a cam (38),
c) a rotating device, which is arranged to rotate the head plate (32) and the template (36) relative to each other according to the displacement of the carrier (16), and
d) a scanning and adjusting device (40), which is arranged to scan the cam (38) and radially adjust the arm (20) according to the cam (38) and the rotary angle between head plate (32) and template (36).

5. Spray-filling device as set forth in claim 4, characterized in that
a) the template (36) has as cam (38) a slot, the ends of which have different distances (r₁, r₂) from the axis of rotation (42), about which the head plate (32) and the template (36) are rotatable relative to each other, and
b) a follower, preferably a cam roller (44), is attached ta the arm (20), which follower engages the slot.

6. Spray-filling device as set forth in claim 4 or 5, characterized in that
a) the arm (20) is a bar having circular cross- section, and
b) the guide (34) provided on the head plate (32) has
b₁) a lower pair of rollers (46, 48) having a concave-toroidal peripheral surface, on which rollers the bar rests, and
b₂) an upper roller (50) having a concave-toroidal peripheral surface, which resiliently engages the bar between the lower rollers (46, 48),
c) the end of the bar remote from the spray nozzle (22) is provided with flat portions (52, 54) on opposite sides,
d) a projection (56) having a bifurcated end (58) and extending perpendicular to the arm (20) extends over these flat portions (52, 54) and is connected to the bar, and
c) the cam (44) is attached to the end face of this projection (56).

7. Spray-filling device as set forth in anyone of the claims 4 to 6, characterized in that
a) the head plate (32) and the template (36) are rotatably mounted on a central pin (60), through which a passage (62) extends for the material to be sprayed, and
b) the arm (20) is bent about this pin (60).

8. Spray-filling device as set forth in anyone of the claims 4 to 7, characterized in that
a) the driving motor (24) acts upon a part (68) carrying the head plate (32),
b) a detent device (86) is provided, which is adapted to lock the template (36) in a plurality of angular positions relative to the head plate (32), such that it is taken along with the part (64) and the head plate (32) when the part (64) is rotated,
c) a stop (88) is connected to the template (36), and
d) a stationary, controlled dog (92) is movable into the path of this stop (88) in such a way, that the locking of the template (36) is released and the template (36) is retarded relative to the head plate (32) continuing to rotate, until it is locked anew in another locking position determined by the position of the dog (92).

9. Spray-filling device as set forth in claim 8, characterized in that
a) the detent device (86) comprises
a₁) a detent ball (96) which is located in an axial bore (98) of the driven part (68) carrying the head plate (32) and is under the action of a compression spring (100), and
a₂) a circular array of recesses (104) in a part (90, 105) carrying the template (36), which recesses (104) are adapted to lock the detent ball (96),
b) an actuating pin (106) is attached to the detent ball (96), by which pin a switch (108) is actuated when the locking is released and thus the detent ball (96) is pressed down,
c) the switch (108) is arranged to trigger a time function element, which is adapted to control the dog (92) on the template (36) in the sense of releasing the stop (88) after a predetermined delay time, which, if required, may be variable in a programmed way,
d) a solenoid (94), on the armature of which the dog (92) is provided, is pivotably mounted with the dog (92) about an axis (110) parallel to the axis of rotation (26) of the material spraying device (18) and engages a stop.(114) under the action of a compression spring (112), and
e) a limit switch (116) is provided, which is adapted to be actuated when the solenoid (94) is lifted-off from said stop (112) against the action of the compression spring (112) and which is arranged to switch-off the driving motor (24) and the solenoid (94).

10. Spray-filling device as set forth in claim 2, characterized in that
a) the sensor (28) comprises a part (120) fixed to the arm (20) and a follower (124) movable relative thereto against the action of a spring (122),
b) a brake (Fig. 11) braking the part carrying the head plate (32) is controlled by the movement of the follower (124) relative to the part (120) fixed to the arm (20),
c) a sensor responding to the power consumption of the driving motor (24) is provided, which is arranged to stop the driving motor (24) for a predetermined time when a predetermined power consumption is exceeded.

11. Spray-filling device as set forth in claim 10, characterized in that
a) the brake is a block brake rotating with the material spraying device (18) and having two arcuate brake arms (126, 128) connected scissors-like to each other, which carry brake blocks (130) at their ends and which extend about a stationary drum (132), with which the brake blocks (130) are in engagement when the brake is pulled,
b) the movement of the follower (124) relative to the part (120) fixed to the arm (20) is transferable through an actuating cable (134) (Bowden cable) to two levers (136, 138) provided on the arc-shaped arms (126, 128), such that the brake is pulled when the follower (124) moves outward beyond a desired position,
c) the part (120) of the sensor (28) fixed to the arm (20) is a pot-shaped element,
d) the follower (124) comprises a movable pot-shaped part (140), which extends with its open end into the pot-shaped fixed part (120) and is slidingly movably guided in this portion (120), as well as a helical spring (122), which is arranged within the two pot-shaped parts (120. 140), and a follower body (142) attached to the front end of the movable part (140),
e) the movable pot-shaped part (140) has a longitudinal slot (144), and
f) a pin (146) is provided on the fixed portion (120) of the sensor (28), which pin (146) extends into the longitudinal slot (144) and prevents relative rotation of the parts (120, 140).

12. Spray-filling device as set forth in claim 11, characterized in that
a) the part (120) fixed to the arm (20) has a sleeve (148), which has an external thread (150) at one end, and
b) a nut (152), which is screwed on the external thread (150) and on which a front plate (154) forming the bottom of the pot-shaped part (120) is welded.
c) a central bar (156) is connected to the follower (124), which bar (156) extends through the fixed part (120) and the front plate (154), and
d) the bar (156) is connected to the core (158) and the front plate (154) is connected to the coat (160) of the actuating cable (134).

13. Spray-filling device as set forth in claim 3, characterized in that
a) a stationary cylindrical housing portion (drum 132) of the carrier, relative to which the material spraying device (18) is rotatable by the driving motor (24), carries a toothing (162) on its circumference,
b) a shaft (164) is mounted on the material spraying device (18), on which shaft (164) a toothed wheel (166) is provided, which is in mesh with the toothing (162) on the stationary housing portion (132), and
c) the shaft (164) is connected to the knife head (30) through a flexible shaft (168).

14. Spray-filling device as set forth in claim 13, characterized in that the cutting head (30) comprises
a) a shaft (172) rotatably mounted in a clamping sleeve (170) and having a longitudinal slot (174) at its end,
b) a transverse pin (178), which is located in a transverse bore (176) of the shaft (172) and has longitudinal slots (180, 182) at its ends, and
c) an arcuate knife (184) extending through more than a half-circle, which knife (184) is held with its ends (186, 188) in the longitudinal slots (180, 182) of the transverse pin (178) and guided in the middle in the longitudinal slot (174) of the shaft (172).

15. Spray-filling device as set forth in claim 1, characterized in that
a) the sensor (206) comprises a follower (220) pressed resiliently outward and an electrical signal transmitter responding to the movement of the follower, and
b) the driving motor (216) is controlled by the signals from the signal transmitter.

16. Spray-filling device as set forth in claims 1 and 15, characterized in that
a) the spray nozzle (204) is located on a radially movable arm (224), which has a pair of mutually parallel bars (226, 228), which are connected through a crosshead (230) at the outer end of the arm (224) and subtantially radially movably guided between guiding rollers (232),
b) the actuating device (218) has an actuating cylinder (234) controlled by the signals from the signal transmitter, which actuating cylinder (234) extends parallel to the bars (226, 228) and engages the crosshead (230), and
c) a support (236) extending upward and orthogonal to the bars (226, 228) is attached between the bars (226, 228), which support (236) holds the spray nozzle (206) located at the end of a flexible tube (238), which is connected to a stationary compressed-air and material supply piping (242) through a rotary coupling (240) coaxial to the axis of rotation (217) of the material spraying device (208).

17. Spray-filling device as set forth in claims 3 and 6, characterized in that
a) a pneumatic motor (252) is arranged to drive the rotating cutting head (250), and
b) said flexible tube (238) is optionally connectable to the spray nozzle (204) or to the pneumatic motor (252), pure compressed-air being applied in the last case to the tube (238) through the material supply piping (242) and the rotary coupling (240).

## Revendications

1. Dispositif de remplissage par projection destiné à réparer le revêtement de fours de fusion, de poches de coulées ou quelque chose semblable, par lequel la paroi intérieure (12) d'une cavité essentiellement à symétrie de rotation peut être remplie par projection avec une matière adhérant sur cette paroi intérieure (12), comprenant
a) un support (16) qui est déplacable dans la cavité par des moyens de déplacement dans la direction de déplacement,
b) un dispositif de projection de matière (18), qui
b₁) présente une tuyère à projection (22),
b₂) est monté rotativement sur le support (16), et
b₃) est rotatif par un moteur de commande (24) situé sur le support (16) autour d'un axe (26) parallèle à la direction de déplacement,
c) un détecteur (28) qui répond aux parties consommées par le feu de la paroi intérieure (12), et
d) qui peut être commandé par le moteur de commande (24) de sorte que le mouvement rotatif du dispositif de projection de matière (18) est retardé en cas de réponse du détecteur (28), caractérisé par le fait que
e) la tuyère à projection (22) est radialement déplaçable, et
f) un dispositif de commande destiné à l'ajustement de la tuyère à projection (22) est prévu, par lequel la tuyère à projection (22) est toujours tenue essentiellement à distance optimale prédéterminée de la paroi intérieure (12).

2. Dispositif de remplissage par projection selon la revendication 1, caractérisé par le fait que
a) la tuyère à projection (22) est située sur un bras (20) radialement déplaçable,
b) le bras (20) est radialement déplaçable par le dispositif de commande en fonction du profil de section transversale de la cavité à remplir par projection, et
c) le détecteur (28) répondant aux parties consommées par le feu de la paroi intérieure (12) est situé sur l'extrémité du bras (20), et répond à l'écart entre la paroi intérieure (12) et le détecteur (28).

3. Dispositif de remplissage par projection selon la revendication 1, caractérisé par le fait qu'une tête coupeuse (30) rotative est prévue, qui est destinée à lisser la paroi intérieure (12) et la matière projetée sur celle-ci.

4. Dispositif de remplissage par projection selon la revendication 2 ou 3, caractérisé par le fait que le dispositif de commande comprend
a) une plaque de tête (32) ayant un guidage radial (34) pour le bras, ainsi que
b) une plaque de gabarit (36) ayant une came de commande (38),
c) un dispositif de rotation par lequel la plaque de tête (32) et la plaque de gabarit (36) sont rotatives l'une relative à l'autre en fonction du déplacement du support (16), et
d) un dispositif d'échantillonnage et d'ajustement (40) qui peut explorer la came de commande (38) et radialement ajuster le bras (20) en fonction de la came de commande (38) et de l'écart angulaire entre la plaque de tête (32) et la plaque de gabarit (36).

5. Dispositif de remplissage par projection selon la revendication 4, caractérisé par le fait que
a) la plaque de gabarit (36) possède comme came de commande (38) une fente dont les extrémités ont des écarts différents (rₗ, r₂) de l'axe de rotation (42) autour duquel la plaque de tête et de gabarit (32 et 36) sont rotatives l'une relative à l'autre, et
b) un élément palpeur, de préférence un rouleau de guidage (44) qui s'engrène dans la fente, est fixé au bras (20).

6. Dispositif de remplissage par projection selon la revendication 4 ou 5, caractérisé par le fait que
a) le bras (20) est une barre de section transversale circulaire, et
b) le guidage (34) prévu sur la plaque de tête (32) comprend
b₁) une paire inférieure de rouleaux (46, 48) ayant une surface latérale concave torique sur laquelle est appliquée la barre, et
b₂) un rouleau supérieur (50) ayant une surface latérale concave torique qui est appliquée par ressort sur la barre entre les rouleaux inférieurs (46, 48),
c) l'extrémité de la barre opposée au tuyau par projection (22) est pourvue d'aplatissements (52, 54) sur des côtés opposés,
d) un talon (56) s'étendant perpendiculairement au bras (20) s'étend avec une extrémité bifurquée (58) sur ces aplatissements (52, 54), et est relié à la barre, et
e) le rouleau de guidage (44) est fixé au front de ce talon (56).

7. Dispositif de remplissage par projection selon l'une des revendications 4 à 6, caractérisé par le fait que
a) la plaque de tête (32) et la plaque de gabarit (36) sont montées rotativement dans un pivot central (60) par lequel s'étend un passage (62) pour la matière à projeter, et
b) le bras (20) est contrecoudé autour de ce pivot (60).

8. Dispositif de remplissage par projection selon l'une des revendications 4 à 7, caractérisé par le fait que
a) le moteur de commande (24) agit sur un élément (68) portant la plaque de tête (32),
b) un dispositif d'encliquetage (86) est prévu, à l'aide duquel la plaque de gabarit (36) peut être encliquetée dans plusieurs positions angulaires relatives à la plaque de tête (32), de sorte qu'en cas de rotation de l'élément (64), elle est entraînée avec celui-ci et la plaque de tête (32),
c) une butée (88) est reliée à la plaque de gabarit (36), et
d) un élément de butée (92) commandé disposé stationnairement, peut être déplacé dans la voie de la butée (88) de sorte que l'encliquetage de la plaque de gabarit (36) est relaché et la plaque de gabarit (36) est retardée par rapport à la plaque de tête (32) qui continue à tourner, jusqu'à ce que la plaque de gabarit s'encliquète de nouveau dans une autre position d'encliquetage déterminée par la position de l'élément de butée (92).

9. Dispositif de remplissage par projection selon la revendication 8, caractérisé par le fait que

a) le dispositif d'encliquetage (86) comprend
a₁) une bille d'encliquetage (96) située dans un alésage axial (98) de l'élément (68) commandé portant la plaque de tête (32), la bille d'encliquetage étant soumise à l'action d'un ressort à pression (100), et
a₂) une couronne de creux (104) dans un élément (90, 105) portant la plaque de gabarit (36) et dans lequel la bille d'encliquetage (96) peut s'encliqueter,
b) une broche de manoevre (106) est fixée à la bille d'encliquetage (96) et actionne un commutateur (108) lorsque l'encliquetage est relaché et, avec cela, la bille d'encliquetage (96) est pressée vers le bas, et
c) un système temporisé peut être déclenché par le commutateur (108), par quel système temporisé l'élément de butée (92) sur la plaque de gabarit (36), après un délais de retardation prédéterminé, le cas cas échéant variable par programme. étant commandable dans le sens d'un relachement de la butée (88),
d) un électro-aimant de levage (94) sur l'armature duquel est prévu l'élément de butée (92), est monté de manière à pouvoir pivoter avec l'élément de butée (92) autour d'un axe (110) parallèle à l'axe de rotation (26) du dispositif de projection de matière (18), et il est en contact, sous l'action d'un ressort à pression (112) avec une butée (114), et
e) un commutateur de limite (116) est prévu. qui peut être actionné lorsque l'électro-aimant de levage (94) est enlevé de la butée (114) contre l'action du ressort à pression (112), et par lequel le moteur de commande (24) et l'électro-aimant de levage (94) peuvent être arrêtés.

10. Dispositif de remplissage par projection selon la revendication 2, caractérisé par le fait que
a) le détecteur (28) comprend un élément (120) fixe sur le bras (20) et un élément palpeur (124) mobile par rapport à celui-ci et contre l'action d'un ressort (122),
b) un frein (fig. 11) est commandable par le mouvement de l'élément palpeur (124) par rapport à l'élément (120) fixe sur le bras (20), le frein freinant l'élément portant la plaque de tête (32),
c) un détecteur répondant à la puissance absorbée du moteur de commande (24) est prévu, qui peut arrêté le moteur de commande (24) en cas de dépassement d'une puissance consommée prédéterminée pour un temps prédéterminé.

11. Dispositif de remplissage par projection selon la revendication 10, caractérisé par le fait que
a) le frein est un frein à mâchoires tournant avec le dispositif de projection de matière (18) et ayant deux bras de frein (126, 128) arqués reliés comme des ciseaux, qui portent sur leurs extrémités des mâchoires de frein (130) et qui s'étendent autour d'un tambour fixe (132) contre lequel les mâchoires de frein (130) sont appliquées lorsque le frein est serré,
b) le mouvement de l'élément palpeur (124) par rapport à l'élément (120) fixe sur le bras (20) peut être transmis à deux leviers (136, 138) situés sur les bras arqués (126, 128) par l'intermédiaire d'un câble de commande (134) (câble Bowden), de sorte que le frein est serré en cas d'un mouvement vers l'extérieur de l'élément palpeur (124) au-delà d'une position désirée,
c) l'élément (120) fixe sur le bras (20) du capteur (28) est un élément en forme de pot,
d) l'élément palpeur (124) possède un élément mobile en forme de pot (140) qui, avec son extrémité ouverte, s'étend dans l'élément (120) fixe en forme de pot, et qui est guidé de manière à pouvoir glisser dans celui-ci, ainsi qu'un ressort à vis (122) disposé à l'intérieur des deux éléments en forme de pot (120. 140), et un corps palpeur (142) fixés au front de l'élément mobile (140),
e) l'élément mobile (140) en forme de pot présente une fente longitudinale (144), et
f) une broche (146) est située sur l'élément (120) fixe du capteur (28), cette broche s'étendant dans la fente longitudinale (144) et empêchant une rotation relative des éléments (120. 140).

12. Dispositif de remplissage par projection selon la revendication 11, caractérisé par le fait que
a) l'élément (120) fixe sur le bras (20) possède un manchon (148) pourvu d'un filet (150) à une extrémité, et
b) un écrou (152) vissé sur le filet (150) et auquel une plaque frontale (154) est soudée, qui forme le fond de l'élément (120) en forme de pot,
c) une barre centrale (156) est reliée à l'élément palpeur (124) et s'étend par l'élément (120) fixe et la plaque frontale (154), et
d) la barre (156) est reliée à l'âme (158) et la plaque frontale (154) à la chemise (160) du câble de commande (134).

13. Dispositif de remplissage par projection selon la revendication 3, caractérisé par le fait que
a) un élément de boîtier cylindrique fixe (132) du support, par rapport auquel le dispositif de projection de matière (18) peut être tourné grâce au moteur de commande (24), porte sur sa circonférence une denture (162),
b) sur le dispositif de projection de matière (18) est monté un arbre (164) sur lequel est située une roue dentée (166) qui s'est engrenée à la denture (162) sur l'élément de boîtier fixe (132), et
c) l'arbre (164) est couplé à la tête de lame (30) par l'intermédiaire d'un arbre flexible (168).

14. Dispositif de remplissage par projection selon la revendication 13, caractérisé par le fait que la tête de lame (30) comprend
a) un arbre (172) monté rotativement dans un manchon de serrage (170) et présentant sur son extrémité une fente longitudinale (174), ainsi que
b) une broche transversale (178) située dans un alésage transversal (176) de l'arbre (172) et présentant sur ses extrémités des fentes longitudinales (180, 182), et
c) une lame (184) arquée s'étendant sur plus d'un demi cercle et tenue avec ses extrémités (186, 188) dans les fentes longitudinales (180, 182) de la broche transversale (178), la lame étant guidée dans le centre dans la fente longitudinale (174) de l'arbre (172).

- 15. Dispositif de remplissage par projection selon la revendication 1, caractérisé par le fait que
a) le capteur (206) comprend un palpeur (220) pressé par ressort vers l'extérieur, et un capteur de signal électrique répondant au mouvement du palpeur, et
b) le moteur de commande (216) est commandé par les signaux du capteur de signal.

16. Dispositif de remplissage par projection selon les revendications 1 et 15, caractérisé par le fait que
a) la tuyère à projection (204) est située sur un bras (224) radialement déplaçable ayant une paire de barres (226, 228) parallèles l'une à l'autre qui sont reliées par une traverse (230) sur l'extrémité du bras (224) et qui sont guidées essentiellement radialement mobiles entre des rouleaux de guidage (232),
b) le dispositif de commande (218) présente un cylindre de commande (234) électrique commandé par les signaux du capteur de signal et qui s'étend parallèlement aux barres (226, 228) et qui s'applique contre la traverse (230), et
c) un support (236) s'étendant perpendiculairement relativement aux barres (226, 228) vers le haut, est fixé entre les barres et retient la tuyère à projection (206) située à l'extrémité d'un tuyau flexible (238) qui est en connexion avec une conduite fixe d'alimentation d'air comprimé et de matière (242) par l'intermédiairé d'un accouplement rotatif (240) coaxial relativement à l'axe de rotation (217) du dispositif de projection de matière (208).

17. Dispositif de remplissage par projection selon les revendications 3 et 16, caractérisé par le fait que
a) la tête de lame (250) rotative peut être actionnée par un moteur pneumatique (252),
b) le tuyau flexible (238) est facultativement reliable à la tuyère à projection (204) ou au moteur pneumatique (252), dans ce dernier cas, pur air comprimé étant appliquable au tuyau flexible (238) par l'intermédiaire de la conduite d'alimentation de matière et de l'accouplement rotatif (240).
